# EUROPÄISCHE PATENTSCHRIFT

(11) **EP 2 419 180 B1**
(45) Veröffentlichungstag und Bekanntmachung des Hinweises auf die Patenterteilung: **19.07.2017**
(21) Anmeldenummer: 10712420.8
(22) Anmeldetag: 31.03.2010
(51) Int. Cl.: A63B 22/02, A63B 22/04

(54) **BAND FÜR EIN LAUFBAND SOWIE TRAININGSGERÄTSCHAFT MIT EINEM BAND**
BELT FOR A TREADMILL AND TREADMILL WIT A BELT
BAND POUR TAPIS ROULANT ET TAPIS ROULANT AVEC BAND

(30) Priorität: 15.04.2009 DE 102009017083; 04.05.2009 DE 102009019482
(43) Veröffentlichungstag der Anmeldung: 22.02.2012
(73) Patentinhaber: Kybun AG, 9325 Roggwil (CH)
(72) Erfinder: MUELLER, Karl, 9325 Roggwil (CH)
(74) Vertreter: Hepp Wenger Ryffel AG
(86) Internationale Anmeldenummer: PCT/EP2010/054293
(87) Internationale Veröffentlichungsnummer: WO 2010/118956

(56) Entgegenhaltungen:
- WO-A1-98/13109
- US-A- 5 018 722
- US-A1- 2007 060 451
- US-A1- 2007 298 937

## Beschreibung

Die vorliegende Erfindung betrifft ein Band für ein Laufband gemäss dem Oberbegriff von Anspruch 1. Aus dem Stand der Technik sind Bänder für Laufbänder bzw. Trainingsgeräte bekannt.

DE 101 33 863 A1 zeigt ein Band für ein Laufband, das eine uneben gestaltete Oberfläche aufweist, so dass der Fuss beim Laufen nicht monoton auftritt, sondern sich wechselnden Bedingungen anpassen muss. Um eine einfach zu reinigende und ebene Oberfläche zu erhalten, kann die unebene Oberfläche mit einer leicht komprimierbaren Schicht versehen werden. Ausserdem können unterschiedliche Untergrunde durch mit Sand oder gelartigem Material befüllte Kammern simuliert werden. Dadurch soll der Trainingseffekt vergrössert werden.

WO 98/13109 A1 zeigt ein Band für ein Laufband mit einer Polsterschicht. Die Polsterschicht weist Vorsprünge auf, welche sich quer über das Band erstrecken. Um die Polsterschicht bzw. die Vorsprünge vor allzu schnellem Verschleiss zu schützen, ist deren Oberfläche mit einer abriebfesten Folie beschichtet. Die Polsterschicht hat insbesondere den Effekt, dass das Training dadurch gelenkschonender gegenüber herkömmlichen Laufbändern sein soll.

DE 199 22 822 B4 zeigt ein Trainingsgerät mit einem Band auf, welches als Querstreben ausgebildete Lamellen aufnimmt. Die Lauffläche, auf der der Athlet über die Mehrzahl von Querstreben auftritt, ist gekrümmt. Der Krümmungsradius der Lauffläche entspricht in etwa dem Radius, den die Beine bei der Laufbewegung beschreiben. Somit muss der Läufer keine Auf- und Abbewegungen kompensieren und keine Sprungbewegungen ausführen. Ausserdem sind sowohl die Lamellen als auch das Band elastisch verformbar, so dass der gelenkschonende Effekt noch verstärkt wird.

WO 2009/059722 A1 zeigt ein Laufband, welches mit einem Band ausgerüstet ist, das über eine dicke Polsterschicht verfügt. Die Polsterschicht dämpft einerseits die Schläge, welche beim Laufen auf die Gelenke wirken, und dient andererseits einer Intensivierung des Trainingseffektes. Da der Fuss der trainierenden Person bei jedem Schritt tief in das Polstermaterial einsinkt, muss dieser beim Laufen jeweils angehoben werden, bevor der nächste Schritt ausgeführt werden kann. Ausserdem wird ein Trainingsgerät gezeigt, welches über eine Steuerung des Antriebes verfügt um mit Hilfe von Trainings- und Erholungs-Mikrointervallen den Trainingseffekt zu optimieren.

Wenn das Laufband von unterschiedlichen Personen, insbesondere mit unterschiedlichem Gewicht, benutzt wird, weist der Untergrund nicht immer die idealen Eigenschaften auf. Insbesondere haben die bekannten Bänder den Nachteil, dass sie nicht auf unterschiedliche Laufeigenschaften umgerüstet werden können. Je nach Befüllung der Kammern können ausserdem im Umlenkbereich hohe Dehnungskräfte auftreten, die zu einer Beschädigung führen können.

Es ist Aufgabe der Erfindung, die Nachteile des Standes der Technik zu überwinden. Insbesondere soll eine individuelle Anpassung der Lauffläche an die Leistung, das Gewicht und den gewünschten Komfortgrad des Athleten ermöglicht werden. Das Band soll leicht herstellbar und mechanisch widerstandsfähig sein.

Diese Aufgabe wird durch ein Band gelöst, das die Merkmale des Anspruchs 1 aufweist. Weitere Ausführungsformen ergeben sich aus den abhängigen Patentansprüchen.

Ein erfindungsgemässes Band für ein Laufband zum Trainieren des menschlichen Körpers umfasst ein Trägerband und eine auf dem Trägerband angeordneten Laufschicht. Die Laufschicht weist mehrere Kammern auf, die mit einem Füllmaterial befüllt oder befüllbar sind. Dabei bilden die Kammern separate Taschen, welche voneinander getrennt auf dem Trägerband angeordnet sind.

Unter einem Laufband wird hier und nachfolgend ein Trainingsgerät verstanden, bei welchem der Athlet auf einer Art "Förderband" Laufbewegungen durchführt, wobei sowohl das Trainingsgerät als auch der Athlet ortsfest bleiben. Entsprechend wird das "Förderband" als Band bezeichnet.

Hier und im Folgenden wird unter einer Tasche eine Vorrichtung verstanden, welche es ermöglicht, verschiedene Materialien aufzunehmen. Dabei kann die Tasche als Schlaufe, mit zwei gegenüberliegenden offenen Seiten oder allseits verschlossen oder verschliessbar ausgebildet sein. Von besonderer Bedeutung ist die Separierung jeder einzelnen Tasche auf dem Trägerband, womit insgesamt eine optimale Flexibilität des Bandes gewährleistet ist.

Das Trägerband dient in erster Linie der mechanischen Stabilität des Bandes. Es sind Konstruktionen von Laufbändern denkbar, wo das Band das gesamte Gewicht des Läufers aufnimmt, so dass besondere Anforderungen an die Stabilität des Trägerbandes gestellt werden. Alternativ kann das Laufband unterhalb des Bandes im Laufbereich des Athleten eine Lastaufnahme aufweisen. Dadurch muss dann das Band nicht mehr das gesamte Gewicht des Läufers aufnehmen. Entsprechend kann die Konstruktion des Trägerbandes angepasst werden. Durch die Konstruktion mit untenliegender Lastaufnahme kann es sinnvoll sein, wenn das Trägerband auf seiner, der Lastaufnahme zugewandten Seite über eine Gleitschicht verfügt, welche den Reibwiderstand zwischen Band und Lastaufnahme minimiert. Alternativ kann auch die Lastaufnahme mit Rollen bestückt sein. Durch die Ausgestaltung mit Trägerband und Laufschicht, kann sowohl das Trägerband als auch die Laufschicht auf die jeweils benötigten Eigenschaften optimiert werden.

Die Taschen sind auf dem Trägerband so angeordnet, dass sie voneinander getrennt sind und keine gemeinsame Seitenwand aufweisen. Die Taschen sind aus einem Material gebildet, welches leicht verformbar ist und die Eigenschaft des in den Taschen befindlichen Materials nur unwesentlich beeinflusst. Dabei wird die Lauffläche durch die Oberseite der Taschen gebildet. Durch geeignete Wahl des Materials der Tasche, lässt sich die Pflege, insbesondere in Hinblick auf Hygiene, vereinfachen. Vorzugsweise wird hierzu ein Material verwendet, welches einfach abwaschbar und desinfizierbar ist. Beispielsweise kann die Tasche eine Kunststofffolie umfassen. Hierzu sind Folien aus Gummi, Latex oder einem Polyvinylchlorid-Polyurethan-Gemisch (PVC/PU) denkbar. Vorzugsweise besteht die Folie aus ca. 97% PVC und ca. 3% PU. Andere Materialien sind ebenfalls denkbar. Befüllte Taschen erlauben es, die Eigenschaften der Laufschicht bewusst zu beeinflussen und beispielsweise Bänder für unterschiedliche Anforderungen zur Verfügung zu stellen. Durch eine befüllbare Ausgestaltung der Taschen, können diese vor Ort befüllt und somit die Eigenschaft der Laufschicht entsprechend den Bedürfnissen des Benutzers angepasst werden.

Die Taschen können am Trägerband lösbar angeordnet sein. Beispielsweise können die Taschen am Trägerband durch Nähen, Schweissen und/oder Kleben fixiert sein. Durch eine lösbare Befestigungsart wird ein einfaches Austauschen von abgenutzten Taschen oder ein Auswechseln von Taschen, welche mit anderen Materialien befüllt sind, ermöglicht. Somit werden einerseits Wartungsarbeiten vereinfacht und andererseits die individuelle Anpassbarkeit der Eigenschaften der Lauffläche nochmals einfacher gestaltet. Lösbare Verbindungen können beispielsweise mit Druckknöpfen, Klettverschlüssen, etc. realisiert werden.

Mindestens eine Tasche kann mit mehreren Materialien mit unterschiedlichen Eigenschaften befüllt sein oder befüllt werden. Somit lässt sich die Charakteristik der Laufschicht nochmals beeinflussen. Beispielsweise kann eine Tasche mit einer weichen Unterschicht und einer darauf liegenden härteren Schicht bestückt werden. Die weiche Schicht sorgt dafür, dass das Auftreten auf der Lauffläche gedämpft und somit gelenkschonend wird, während die darüber liegende härtere Schicht für Stabilität des auftretenden Fusses sorgt.

Es können auch mindestens zwei befüllte Taschen der Laufschicht unterschiedliche Eigenschaften aufweisen. Ein Laufen auf einem solchen Band wird dadurch besonders attraktiv, die Muskulatur des Athleten wird nicht monoton belastet sondern muss sich unterschiedlichen Gegebenheiten anpassen.

Die Laufschicht des Bandes kann in Laufrichtung und/oder quer zur Laufrichtung des Bandes mehrere Taschen aufweisen. Mehrere Taschen in Laufrichtung verringern den Widerstand des Bandes bei der Umlenkung über Umlenkrollen, da das Walken verringert wird. Dabei sind die Dimensionen der Taschen in Bezug zu einem Durchmesser einer in einem Laufband verwendeten Umlenkrolle entsprechend zu berücksichtigen. So hat es sich gezeigt, dass die optimale Abmessung der Taschen in Laufrichtung im Verhältnis zum Durchmesser der Umlenkrolle zwischen 0.1 und 1, vorzugsweise zwischen 0.2 und 0.8 beträgt. Die Höhe der Taschen bzw. die Dicke der Laufschicht beträgt zwischen 1cm und 10cm, insbesondere zwischen 1.5cm bis 8cm, bevorzugt zwischen 2cm bis 5cm.

Eine Ausgestaltung von mehreren Taschen quer zur Laufrichtung ermöglicht beispielsweise, die Eigenschaften der Laufschicht für den rechten bzw. den linken Fuss unterschiedlich anzupassen. Dies schliesst auch die Anordnung von Taschen unterschiedlicher Höhe ein.

Die Taschen können auch schräg zur Laufrichtung angeordnet sein. Ausserdem können die quer zur Laufrichtung angeordneten Taschen zueinander in Laufrichtung versetzt angeordnet sein, was weitere Variationen ermöglicht.

Die Taschen können seitlich offen oder verschliessbar sein. Je nach Füllmaterial kann damit verhindert werden, dass durch die Benutzung Füllmaterial aus den Taschen austreten kann. Die Taschen können auch seitlich verschlossen, insbesondere verschweisst sein.

Das Füllmaterial kann dabei ausgewählt sein aus der Gruppe umfassend ein mit einem Fluid gefülltes Kissen, Sand, Kies, Stein, Holz, Kork und/oder Kunststoff. Ausserdem kann das Füllmaterial unterschiedliche Formen aufweisen, insbesondere Granulat, Kugeln, Ellipsoide, Zylinder, Würfel, Quader und/oder Stäbe. Weitere Materialien und Formen des Füllmaterials sind denkbar.

Das Füllmaterial umfasst ein geschäumtes Polyurethan. Dabei sind sowohl offenporige als auch geschlossenporige Varianten mit ihren unterschiedlichen Eigenschaften einsetzbar.

Der geschäumte Kunststoff ist bei einer Grundfläche von 10cm x 10cm und einer flächigen Belastung mit 1'000N zwischen 40% und 95% komprimierbar. Eine erfindungsgemässe Trainingsgerätschaft zum Trainieren der beim Laufen benötigten Muskeln des menschlichen Körpers auf einer Lauffläche weist ein endlos über zwei um zueinander parallele Achsen drehbare Umlenkwalzen in einer Richtung umlaufendes Trägerband auf, dessen Obertrum auf der den Umlenkwalzen abgewandten Oberseite des Trägerbandes die Lauffläche zum Trainieren zugeordnet ist. Dabei weist zumindest eine der beiden Umlenkwalzen einen über eine Steuerung gesteuerten Antrieb auf. Der dem Untertrum zugewandte Unterseite des Obertrums des Trägerbandes ist eine bezüglich der Trainingsgerätschaft unbewegliche Lastaufnahme zugeordnet. Ausserdem weist das Trägerband auf seiner den Umlenkwalzen abgewandten Oberseite eine nachgiebige Schicht aus Kunststoff auf, die mit einer Haut und die mit sich von der freien Aussenseite der Schicht in Richtung zu dessen Oberseite erstreckenden Tälern unter Belassung von Stegen versehen ist. Die Haut ist im Bereich der Täler bis zu der Oberseite des Trägerbandes geführt und dort unter Bildung von Taschen festgelegt. Der Kunststoff besteht aus einzelnen Stäben und jede Tasche ist mit zumindest einem der Stäbe gefüllt. Jeder Stab weist vorzugsweise eine senkrecht zu der Oberseite des Trägerbandes gemessene grössere Höhe der Täler als der die Breite festlegende Abstand zweier zueinander benachbarter Täler auf.

Durch die Ausbildung der Haut mit der bezüglich der Oberseite des Trägerbandes ortsfesten und stabilen, seitlich offenen Taschen kann in diese ein demgegenüber elastisch nachgiebiger, weicher und zudem wegen der grösseren Höhe als Breite der Taschen ein dicker Kunststoff, z.B. eingespritzt oder in Form von Stangen eingesetzt werden, der keine grosse Eigenstabilität und damit verbundene geringere Elastizität aufweisen muss, aber zugleich ein tiefes Einfedern zulässt. Die Taschen können dabei seitlich offen oder geschlossen ausgebildet sein.

Erfindungsgemässe wird also das Gewicht des menschlichen Körpers des Trainierenden von der Lastaufnahme aufgenommen und in die Trainingsgerätschaft abgeleitet. Dadurch ist es wiederum möglich, mit dem endlos umlaufenden Trägerband mit dem dicken, elastisch nachgiebigen, weichen Kunststoff, eine natürliche Oberfläche zu simulieren, in die man schnell und tief einsinkt, so dass es bei Beginn des nächsten Schrittes notwendig ist, den Fuss zunächst um das eingesunkene Mass anzuheben, um überhaupt wieder auf der Niveau der freien Aussenseite zu sein. Danach muss der Fuss zur Beendigung des nächsten Schrittes weiter angehoben und nach vorne gesetzt werden. Dabei ist durch die Steuerung des Antriebes eine Einstellung auf die jeweilige Kondition des Trainierenden und/oder des Trainingsziels möglich.

Mit der erfindungsgemässen Trainingsgerätschaft wird nicht nur das Einsinken in Sand oder dergleichen natürliche Oberfläche simuliert, sondern auch auf derselben Strecke in der Richtung des Trägerbandes ein höherer Kraftaufwand erfordert und/oder durch das tiefe Einsinken andere Muskelpartien trainiert und damit ein besseres Trainingsergebnis erzielt.

Dabei kann bei der erfindungsgemässen Trainingsgerätschaft jeder Stab von der Haut vollständig und/oder unter Belassung von seitlich offenen Taschen umhüllt und die Haut im Anlagebereich an der Oberseite des Trägerbandes unter Bildung der Taschen festgelegt, z.B. angeklebt und/oder angeschweisst sein.

Es hat sich als bevorzugt erwiesen, wenn die Dicke und/oder die Nachgiebigkeit der Schicht der Trainingsgerätschaft so bemessen ist, dass sie bei Belastung durch den menschlichen Körper um 40% bis 95%, vorzugsweise 50% bis 90% cm und ganz besonders bevorzugt um 60% bis 80% in ihrer Dicke zusammenpressbar ist.

Um zumindest die Aussenseite der Schicht gegen Beschädigungen und oder Schweiss zu schützen, ist der freien Aussenseite des Kunststoffs die als eigentliche Lauffläche dienende, vorzugsweise zähelastische Haut zugeordnet. Hierbei kann diese Haut entweder mit der freien Aussenseite des Kunststoffs zumindest teilweise stoffschlüssig verbunden, z.B. geklebt sein.

Um als Trainingseffekt auch Steigungen zu simulieren, kann mit Vorteil zumindest eine der Achsen der zwei Umlenkwalzen senkrecht zu ihrer Erstreckung anheb- oder absenkbar, z.B. mittels einer elektrisch betriebenen Gewindestange od. dgl. ausgebildet sein.

Weiterhin ist es mit der erfindungsgemässen Steuerung der Trainingsgerätschaft mit Vorteil möglich, den Antrieb in individuell einstellbaren, sich abwechselnden, verschieden langen Trainingssowie sich daran anschliessenden Erholungs-Mikrointervallen schnell bzw. demgegenüber langsamer gesteuert anzutreiben, wobei die Trainings-Mikrointervalle zwischen 8 und 40s, vorzugsweise zwischen 9 bis 35 s und ganz besonders bevorzugt zwischen 10 bis 30 s und die Erholungs-Mikrointervalle zwischen 13 und 90s, vorzugsweise zwischen 14 bis 75 s und ganz besonders bevorzugt zwischen 15 bis 60 s liegen können.

Auch kann, wenn die dicke, elastisch nachgiebige, weiche Schicht, ein mit Luft gefülltes Volumen ist, auch noch deren Druck von dem Antrieb ggf. sich ändernd gesteuert eingestellt werden, so dass auch die Oberfläche, z.B. harter nasser Sandboden wie am Strand oder weicher Tannennadelboden im Wald künstlich nachgebildet werden.

Somit ist es mit der erfindungsgemässen Steuerung der Trainingsgerätschaft möglich, praktisch jedes Trainingsgelände mit Auf- und Abstiegen, Trainings- und Erholungsstrecken sowie ggf. mit harten und weichen Böden abzubilden.

Bei der erfindungsgemässen Trainingsgerätschaft kann jeder Stab von der Haut vollständig oder unter Belassung von seitlich offenen Taschen umhüllt sein und die Haut im Anlagebereich an der Oberseite des Trägerbandes unter Bildung der Taschen festgelegt sein.

Die Stäbe können im Querschnitt rund, halbelliptisch, halbkreis-, rechteck- oder trapezförmigförmig ausgebildet sein.

Zumindest ein Teil der Stäbe können aus zumindest zwei flächig miteinander verbundenen Teilstäben besteht und die Kunststoffe der Teilstäbe können unterschiedliche Nachgiebigkeit bzw. Elastizität aufweisen.

Die Schicht kann einen elastisch nachgiebigen, weichen Kunststoff aufweisen.

Der Kunststoff kann als geschäumter Kunststoff und offen und(teilweise)/oder geschlossenporig ausgebildet sein.

Die Schicht kann von 2 bis 10 cm, vorzugsweise 2,5 bis 8 cm und ganz besonders bevorzugt 1,5 bis 6 cm dick sein.

Die Schicht kann bei Belastung durch das Gewicht des menschlichen Körper um 40% bis 95%, vorzugsweise 50% bis 90% cm und ganz besonders bevorzugt um 60% bis 80% in ihrer Dicke zusammenpressbar sein.

Die Täler können gegenüber der in der Richtung des umlaufenden Trägerbandes gemessenen Breite der Stege schmal sein.

Die Täler können gegenüber der in der Richtung des umlaufenden Trägerbandes gemessenen Breite der Stege um den Faktor 3 bis 15, vorzugsweise 6 bis 14 und ganz besonders bevorzugt 8 bis 13 schmaler sein.

Die Täler können sich parallel zu den beiden Achsen der drehbaren Umlenkwalzen erstrecken

Die Täler können sich bezüglich der Oberseite des Trägerbandes winklig erstrecken.

Die Taler können sich bezüglich der Oberseite des Trägerbandes rechtwinklig erstrecken.

Die Täler können mit Abstand von den beiden in Erstreckung der Achsen der Umlenkwalzen beabstandet angeordneten Aussenkanten der Oberseite des Trägerbandes enden.

Der freien Aussenseite des Kunststoffs kann eine als eigentliche Lauffläche dienende Haut zugeordnet sein.

Die Haut kann zähelastisch ausgebildet sein.

Die Haut kann mit der freien Aussenseite des Kunststoffs stoffschlüssig verbunden sein oder als auf der freien Aussenseite aufliegendes und mit dieser umlaufendes separates Laufflächenband ausgebildet sein, das über gesonderte Umlenkwalzen umgelenkt ist.

Zumindest eine der Achsen der zwei Umlenkwalzen kann senkrecht zu ihrer Erstreckung anheb- oder absenkbar ausgebildet sein.

Die Steuerung kann den Antrieb in individuell einstellbaren, sich abwechselnden, verschieden langen Trainings- sowie sich daran anschliessenden Erholungs-Mikrointervallen schnell bzw. demgegenüber langsamer antreiben.

Die Trainings-Mikrointervalle können zwischen 8 und 40s, vorzugsweise zwischen 9 bis 35 s und ganz besonders bevorzugt zwischen 10 bis 30 s liegen.

Die Erholungs-Mikrointervalle können zwischen 13 und 90s, vorzugsweise zwischen 14 bis 75 s und ganz besonders bevorzugt zwischen 15 bis 60 s liegen.

Anhand von Figuren, welche lediglich Ausführungsbeispiele darstellen, wird die Erfindung im Folgenden näher erläutert. Es zeigen:
- Figur 1a: eine schematische Darstellung eines erfindungsgemässen Bandes mit in Laufrichtung mehreren unterschiedlich befüllten Taschen,
- Figur 1b: eine schematische Darstellung eines erfindungsgemässen Bandes mit sowohl in Laufrichtung als auch quer zur Laufrichtung mehreren unterschiedlich befüllten Taschen,
- Figur 1c: eine schematische Darstellung eines erfindungsgemässen Bandes mit einer Vielzahl von schräg zur Laufrichtung angeordneten unterschiedlich befüllten Taschen,
- Figur 2: eine perspektivische Detailansicht auf ein erfindungsgemässes Band mit mehreren befüllten und verschlossenen Taschen, wobei eine Tasche offen dargestellt ist,
- Figur 3: eine Detailansicht auf ein erfindungsgemässes Band im Bereich einer Umlenkwalze, und
- Figur 4: eine Ausführungsform einer erfindungsgemässen Trainingsgerätschaft in Seitenansicht.

Die Figuren 1a) bis 1c) zeigen in einer Draufsicht schematische Darstellungen in unterschiedlichen Ausführungsformen eines erfindungsgemässen Bandes 1 mit in Laufrichtung 11 mehreren unterschiedlich befüllten Taschen 3. Das Band 1 ist dabei nur ausschnittsweise gezeigt und jeweils mit zwei verschiedenen Anordnungen von Taschen 3 versehen.

In Figur 1a) ist jede Tasche 3, 3' jeweils durchgehend und überspannt mehr oder weniger die gesamte Breite des Bandes 1. Jede der in der Darstellung oberen drei Taschen 3 ist jeweils mit nur einem Füllmaterial 25 über die Breite des Bandes 1 befüllt. Die in der Darstellung unteren drei Taschen 3' sind in ihrer Breite jeweils mit unterschiedlichen Füllmaterialien 25 befüllt. Im gezeigten Ausführungsbeispiel weisen die Taschen 3' vier nebeneinander angeordnete unterschiedliche Füllmaterialien 25 auf. Es kann aber auch jede andere Anzahl von Füllmaterialien 25 verwendet werden. Ausserdem ist es auch denkbar, dass anstelle quer zur Laufrichtung 11 nebeneinander angeordneten Füllmaterialien 25, diese auch in Laufrichtung 11 nebeneinander oder gar übereinander angeordnet sind.

Figur 1b) zeigt entsprechend eine Anordnung mit unterschiedlich befüllten Taschen 3, 3', wobei sowohl in Laufrichtung 11 als auch quer zur Laufrichtung 11 mehrere Taschen 3, 3' angeordnet sind. Die in der Darstellung oberen drei Reihen von Taschen 3 sind ausgerichtet nebeneinander beabstandet angeordnet. Die in der Darstellung unten gezeigten Taschen 3' sind seitlich versetzt nebeneinander beabstandet angeordnet. Die Befüllung der Taschen 3, 3' mit Füllmaterial 25 kann beliebig erfolgen. Alle Taschen 3, 3' können mit dem gleiche Füllmaterial 25 oder aber mit Füllmaterial 25 mit unterschiedlichen Eigenschaften befüllt sein. Es sind auch Befüllungen entsprechend der Figur 1 möglich. Die unterschiedlichen Befüllungen sind zu beliebigen Mustern kombinierbar.

In Figur 1c) ist ein Band 1 gezeigt, bei dem die Taschen 3, 3' schräg zur Laufrichtung 11 angeordnet sind. Dabei können die Taschen 3 jeweils in einer Richtung schräg stehen. Es ist aber auch denkbar, dass die Taschen 3' erst in einer Richtung verlaufen und dann die Richtung wechseln. Somit sind beliebige Taschen-Profile denkbar. Die Befüllung mit unterschiedlichem Füllmaterial 25 entspricht denjenigen Möglichkeiten gemäss den Figuren 1a) und 1b).

Figur 2 zeigt eine Detailansicht auf ein Band 1 mit mehreren auf einem Trägerband 16 angeordneten Taschen 3, 3'. Die Taschen 3 sind befüllt und verschlossen, die Tasche 3' ist offen dargestellt. Die Taschen 3, 3' sind wie in der oberen Darstellung der Figur 1b) angeordnet. Andere Anordnungen sind ebenso möglich.

Die Taschen 3 weisen jeweils seitlich je zwei Verschlusselemente 29 auf, welche mit einem Druckknopf 28 verschlossen werden. Somit kann auch bei intensiver Nutzung des Bandes 1 das Füllmaterial 25 seitlich nicht entweichen. Die Verschlusselemente 29 sind dabei aus demselben Material gefertigt, wie die Tasche 3 selbst. Im gezeigten Ausführungsbeispiel sind die Verschlusselemente 29 einstückig mit der Tasche 3 verbunden und stehen flügelförmig beidseitig der Tasche 3 ab. Selbstverständlich sind auch andere Formen und Ausgestaltungen der Verschlusselemente denkbar. Auch können zum Verschliessen auch andere Elemente anstelle eines Druckknopfes verwendet werden, beispielsweise ein Klettverschluss. Die Taschen können auch werkseitig befüllt und fest verschlossen, insbesondere verschweisst sein.

Die geöffnete Tasche 3' ist der Einfachheit halber ohne Verschlusselemente dargestellt. Deutlich zu erkennen ist der geschichtete Aufbau des Füllmaterials 25. Das Füllmaterial 25 wird aus einer Unterschicht 26 und einer Oberschicht 27 gebildet. Es versteht sich von selbst, dass auch andere Anordnungen des Füllmaterials 25 entsprechend der Beschreibung zu Figur 1a) möglich sind.

Die Lauffläche 30, auf der der Benutzer des Bandes 1 steht, wird durch die Oberseite der Taschen 3, 3' gebildet. Der Benutzer spürt bei geeigneter Auswahl des Füllmaterials 25 jedoch nicht eine harte Lauffläche 30 sondern nimmt die gesamte Laufschicht 2 wahr, welche durch die gefüllte Taschen 3, 3' sowie das Trägerband 16 gebildet wird.

Die gezeigten befüllten Taschen 3, 3' weisen eine Grundfläche von 4cm x 10cm bei einer Höhe von 3cm auf. Der Abstand zwischen zwei Taschen 3, 3' quer zur Laufrichtung beträgt 0.5cm. Der Abstand der Taschen 3, 3' in Laufrichtung beträgt gemessen an deren Basis bzw. auf dem Trägerband 16 0.2cm und auf Höhe der Lauffläche 30 bei gestrecktem Band 0.5cm. In einer anderen Ausführungsform (siehe Figur 1a) erstreckt sich nur eine Tasche über die Breite des Bandes. Diese Tasche weist eine Grundfläche von 2cm x 50cm bei einer Höhe von 2cm auf. Der Abstand der Taschen in Laufrichtung ist identisch zum gezeigten Ausführungsbeispiel. Es sind jedoch auch andere Dimensionen und Abstände denkbar.

Figur 3 zeigt eine Detailansicht des Bandes im Bereich einer Umlenkwalze 15 einer als Laufband ausgebildeten Trainingsgerätschaft 10 (siehe Figur 4), die nicht Teil der Erfindung ist. Deutlich zu erkennen ist das Trägerband 16, auf welchem die Taschen 3 angeordnet sind. Die Taschen 3 sind mit einem Füllmaterial 25 in Form einer nachgiebigen Schicht 20 befüllt. Die Tasche 3 bildet dabei eine rutschfeste Haut 31, welche die Schicht 20 bzw. das Füllmaterial 25 an Ort und Stelle halten und vor Abrieb schützt. An der Stelle 23 ist die Haut 31 der Tasche 3 auf dem Trägerband 16 fixiert. Im gezeigten Ausführungsbeispiel ist die Haut 31 mit dem Trägerband 16 verschweisst. Denkbar sind aber auch andere Befestigungsmöglichkeiten, insbesondere ein Vernähen oder ein Verkleben.

Figur 4 zeigt eine Trainingsgerätschaft. Diese dient zum Trainieren der beim Laufen benötigten Muskeln des menschlichen Körpers auf einer Lauffläche und weist ein endlos in einer Richtung 11 über zwei um zueinander parallele Achsen 12/13 drehbare Umlenkwalzen 14/15 umlaufendes Trägerband 16 auf, dessen Obertrum 161 auf der den Umlenkwalzen 14/15 abgewandten Oberseite 163 des Trägerbandes 16 die Lauffläche 30 zum Trainieren zugeordnet ist. Ferner ist ein von einer Steuerung 17 gesteuerter Antrieb 18 vorgesehen.

Der dem Untertrum 162 zugewandten Unterseite 164 des Obertrums 161 des Trägerbandes 16 ist eine bezüglich der Trainingsgerätschaft 10 unbewegliche gehäusefeste Lastaufnahme 19 zugeordnet, auf welcher sich das Obertrum 161 abstützen und über die die Kraft aufgrund des Gewichts des menschlichen Körpers in Form des Trainierenden abgeleitet werden kann.

Um als Trainingseffekt auch Steigungen zu simulieren, ist die eine Achse 13 der Umlenkwalze 15 senkrecht zu deren Erstreckung mittels z.B. einer elektrisch betriebenen (40) Gewindestange 41 od. dgl. gemäss Richtungsdoppelpfeil 42 anheb- oder absenkbar ausgebildet.

Auf seiner den Umlenkwalzen 14/15 abgewandten Oberseite 163 weist das Trägerband 16 eine Vielzahl von zueinander parallelen, von einer zähelastisch ausgebildeten Haut 31 gebildete, beim wiedergegebenen Ausführungsbeispiel seitlich offene Taschen auf, die mit einer Schicht 20 aus einem dicken, elastisch nachgiebigen, weichen Kunststoff gefüllt sind und die im Bereich von Tälern 21 bis zu der Oberseite 163 des Bandes 16 als Anlagebereich 23 geführt und dort unter Bildung der Taschen festgelegt ist, wie das in Figur 2 schematisch dargestellt ist. Dabei ist der freien Aussenseite der Schicht die Lauffläche 30 zugeordnet.

Dabei weist die Schicht 20 sich von deren freier Aussenseite in Richtung der Oberseite 163 des Trägerbandes 16 erstreckende Täler 21 unter Belassung von Stegen 22 auf, wobei die Täler 21 gegenüber der in der Richtung 10 des umlaufenden Trägerbandes 16 gemessenen Breite der Stege 22 schmal, vorzugsweise gegenüber der in der Richtung des umlaufenden Trägerbandes 16 gemessenen Breite der Stege um den Faktor 3 bis 15, vorzugsweise 6 bis 14 und ganz besonders bevorzugt 8 bis 13 schmaler sind. Die Täler 21 erstrecken sich parallel zu den beiden Achsen 12/13 der drehbaren Umlenkwalzen 14/15. Weiterhin erstrecken sich die Täler 21 bezüglich der Oberseite 163 des Trägerbandes 16 beim wiedergegebenen Ausführungsbeispiel rechtwinklig.

Der z.B. als geschäumter, offen- und (teilweise)/ oder geschlossenporig ausgebildete Kunststoff besteht nach Lehre der Erfindung aus einzelnen Stäben und jede Tasche ist mit zumindest einem der Stäbe gefüllt, wobei jeder Stab eine senkrecht zu der Oberseite 163 des Bandes 16 gemessene grössere Höhe der Täler 21 als der die Breite festlegende Abstand zweier zueinander benachbarter Täler aufweist, wobei die Schicht 2 bis 10 cm, vorzugsweise 2,5 bis 8 cm und ganz besonders bevorzugt 1,5 bis 6 cm dick bzw. hoch und bei Belastung durch den menschlichen Körper um 40% bis 95%, vorzugsweise 50% bis 90% cm und ganz besonders bevorzugt um 60% bis 80% in ihrer Dicke zusammenpressbar ist.

Mit der Trainingsgerätschaft ist es über die erfindungsgemässen Steuerung 17 des Antriebes 18 sowie der Möglichkeit, zumindest eine der Achsen 13 der einen Umlenkwalze 15 mittels der elektrisch von dem Steuerungsantrieb 40 betriebenen Gewindestange 41 senkrecht zu ihrer Erstreckung anzuheben- oder abzusenken möglich, praktisch jedes Trainingsgelände mit An- und Abstiegen sowie Trainings- und Erholungsstrecken ggf. mit harten und weichen Böden mit dem erfindungsgemässen Trainingsgerät abzubilden.

## Patentansprüche

1. Band (1) für ein Laufband zum Trainieren des menschlichen Körpers umfassend ein Trägerband (16) und eine auf dem Trägerband (16) angeordnete Laufschicht, welche mehrere Kammern aufweist, die mit einem Füllmaterial befüllt sind, **dadurch gekennzeichnet, dass** die Kammern separate Taschen (3, 3') bilden, welche voneinander getrennt auf dem Trägerband (16) angeordnet sind, wobei die Taschen (3, 3') als Schlaufen mit zwei gegenüberliegenden offenen Seiten oder allseits verschlossen oder verschliessbar ausgebildet sind, und das Füllmaterial ein geschäumtes Polyurethan umfasst, welches bei einer Grundfläche von 10 cm x 10 cm und einer flächigen Belastung mit 1'000 N zwischen 40% und 95 % komprimierbar ist.

2. Band (1) nach Anspruch 1, **dadurch gekennzeichnet, dass** die Taschen (3, 3') am Trägerband (16) lösbar angeordnet sind.

3. Band (1) nach Anspruch 1 oder 2, **dadurch gekennzeichnet, dass** mindestens eine Tasche (3, 3') mit mehreren Füllmaterialien mit unterschiedlichen Eigenschaften befüllt oder befüllbar ist.

4. Band (1) nach einem der Ansprüche 1 bis 3, **dadurch gekennzeichnet, dass** mindestens zwei befüllte Taschen (3, 3') der Laufschicht unterschiedliche Eigenschaften aufweisen.

5. Band (1) nach einem der Ansprüche 1 bis 4, **dadurch gekennzeichnet, dass** die Laufschicht in Laufrichtung (11) und/oder quer zur Laufrichtung (11) des Bandes (1) mehrere Taschen (3, 3') aufweist.

6. Band (1) nach einem der Ansprüche 1 bis 5, **dadurch gekennzeichnet, dass** die Taschen (3, 3') schräg zur Laufrichtung (11) angeordnet sind.

7. Band (1) nach Anspruch 5, **dadurch gekennzeichnet, dass** die quer zur Laufrichtung (11) angeordneten Taschen (3, 3') zueinander in Laufrichtung (11) versetzt angeordnet sind.

8. Band (1) nach einem der Ansprüche 1 bis 7, **dadurch gekennzeichnet, dass** ein weiteres Füllmaterial ausgewählt ist aus der Gruppe umfassend:
- ein mit Fluid gefülltes Kissen,
- Sand,
- Kies,
- Stein,
- Holz,
- Kork,
- Kunststoff.

9. Band (1) nach einem der Ansprüche 1 bis 7, **dadurch gekennzeichnet, dass** das Füllmaterial eine Form aufweist, welche ausgewählt ist aus der Gruppe umfassend:
- Granulat,
- Kugel,
- Ellipsoid,
- Zylinder,
- Würfel,
- Quader,
- Stab,
- Prisma.

## Claims

1. Belt (1) for a treadmill for training the human body comprising a carrier belt (16) and a tread layer situated on the carrier belt (16), which has multiple chambers, which are filled with a filler material, **characterized in that** the chambers form separate pockets (3, 3'), which are situated separately from one another on the carrier belt (16), wherein the pockets (3, 3') are configured as loops having two opposite open sides or are implemented as closed or closable on all sides, and the filler material comprises a foamed polyurethane which is compressible between 40% and 95% with an area of 10 cm x 10 cm and a surface load of 1000 N.

2. Belt (1) according to Claim 1, **characterized in that** the pockets (3, 3') are removably situated on the carrier belt (16).

3. Belt (1) according to Claim 1 or 2, **characterized in that** at least one pocket (3, 3') is filled or fillable with multiple filler materials having different properties.

4. Belt (1) according to one of Claims 1 to 3, **characterized in that** at least two filled pockets (3, 3') of the tread layer have different properties.

5. Belt (1) according to one of Claims 1 to 4, **characterized in that** the tread layer has multiple pockets (3, 3') in the running direction (11) and/or transversely to the running direction (11) of the belt (1).

6. Belt (1) according to one of Claims 1 to 5, **characterized in that** the pockets (3, 3') are situated at an angle to the running direction (11).

7. Belt (1) according to Claim 5, **characterized in that** the pockets (3, 3') situated transversely to the running direction (11) are situated offset to one another in the running direction (11).

8. Belt (1) according to one of Claims 1 to 7, **characterized in that** a further filler material is selected from the group comprising:
- a cushion filled with fluid,
- sand,
- gravel,
- rock,
- wood,
- cork,
- plastic.

9. Belt (1) according to one of Claims 1 to 7, **characterized in that** the filler material has a shape which is selected from the group comprising:
- granules,
- balls,
- ellipsoids,
- cylinders,
- cubes,
- cuboids,
- rods,
- prisms.

## Revendications

1. Bande (1) pour un tapis roulant destiné à l'entraînement du corps humain, comprenant une bande de support (16) et une couche de marche disposée sur la bande de support (16), qui présente plusieurs chambres qui sont remplies d'un matériau de remplissage, **caractérisée en ce que** les chambres forment des pochettes séparées (3, 3'), qui sont agencées séparément l'une de l'autre sur la bande de support (16), dans laquelle les pochettes (3, 3') sont réalisées sous forme de boucles avec deux côtés opposés ouverts ou sont fermées ou peuvent être fermées sur tous les côtés, et le matériau de remplissage comprend un polyuréthane expansé, qui peut être comprimé entre 40 % et 95 % avec une face de base de 10 cm x 10 cm et une mise en charge superficielle de 1 000 N.

2. Bande (1) selon la revendication 1, **caractérisée en ce que** les pochettes (3, 3') sont agencées de façon amovible sur la bande de support (16).

3. Bande (1) selon la revendication 1 ou 2, **caractérisée en ce qu'**au moins une pochette (3, 3') est ou peut être remplie avec plusieurs matériaux de remplissage présentant des propriétés différentes.

4. Bande (1) selon l'une quelconque des revendications 1 à 3, **caractérisée en ce qu'**au moins deux pochettes remplies (3, 3') de la couche de marche présentent des propriétés différentes.

5. Bande (1) selon l'une quelconque des revendications 1 à 4, **caractérisée en ce que** la couche de marche présente plusieurs pochettes (3, 3') dans la direction de marche (11) et/ou transversalement à la direction de marche (11) de la bande (1).

6. Bande (1) selon l'une quelconque des revendications 1 à 5, **caractérisée en ce que** les pochettes (3, 3') sont disposées en biais par rapport à la direction de marche (11).

7. Bande (1) selon la revendication 5, **caractérisée en ce que** les pochettes (3, 3') disposées transversalement à la direction de marche (11) sont décalés l'une par rapport à l'autre dans la direction de marche (11).

8. Bande (1) selon l'une quelconque des revendications 1 à 7, **caractérisée en ce qu'**un autre matériau de remplissage est choisi dans le groupe comprenant:
- un coussin rempli de fluide,
- le sable,
- le gravier,
- la pierre,
- le bois,
- le liège,
- une matière plastique.

9. Bande (1) selon l'une quelconque des revendications 1 à 7, **caractérisée en ce que** le matériau de remplissage prend une forme, qui est choisie dans le groupe comprenant:
- un granulat,
- une sphère,
- un ellipsoïde,
- un cylindre,
- un cube,
- un parallélépipède,
- une barre,
- un prisme.
